# EUROPÄISCHE PATENTSCHRIFT

(11) **EP 2 059 857 B1**
(45) Veröffentlichungstag und Bekanntmachung des Hinweises auf die Patenterteilung: **09.02.2011**
(21) Anmeldenummer: 07786382.7
(22) Anmeldetag: 27.07.2007
(51) Int. Cl.: G04C 17/00, G04B 19/04

(54) **UHR MIT DYNAMISCHER, ANALOGER ANZEIGE DER ZEIT**
TIMEPIECE WITH DYNAMIC, ANALOGUE DISPLAY OF THE TIME
HORLOGE AVEC AFFICHAGE ANALOGIQUE DYNAMIQUE DU TEMPS

(30) Priorität: 04.09.2006 DE 102006042133
(43) Veröffentlichungstag der Anmeldung: 20.05.2009
(73) Patentinhaber: Bonhoff, Hannes, 12169 Berlin (DE)
(72) Erfinder: Bonhoff, Hannes, 12169 Berlin (DE)
(74) Vertreter: Müller, Wolfram Hubertus
(86) Internationale Anmeldenummer: PCT/EP2007/006668
(87) Internationale Veröffentlichungsnummer: WO 2008/028539

(56) Entgegenhaltungen:
- EP-A- 1 003 085
- WO-A-2004/010084
- DE-U1- 9 303 530

## Beschreibung

Die Erfindung betrifft eine Uhr mit einer dynamischen, analogen Anzeige der Zeit.

Die analoge Anzeige der Zeit auf einer Uhr erfolgt üblicherweise anhand eines Zwei-oder Drei-Zeiger-Systems, wobei ein Zeiger die Stunde, ein Zeiger die Minute und ein eventuell vorhandener dritter Zeiger die Sekunde angibt. Das grundlegende Prinzip des Ablesens der Zeit ist dabei die gedankliche Verarbeitung des statischen, geometrischen Bildes der Anzeige, wie sie durch die zwei bzw. drei Zeiger der Anzeige zu einem bestimmten Zeitpunkt angegeben wird.

Das Ablesen der Zeit als gedankliche Verarbeitung eines statischen, geometrischen Bildes widerspricht allerdings dem dynamischen Charakter der Zeit, die naturgemäß nicht stillsteht und nicht statisch ist.

Dokument EP 1003085 offenbart eine Anzeigevorrichtung, die mehrere Ringe und eine Scheibe umfasst, die ineinander geschalchtelt sind. Diese Elemente sind gegeneinander excentrisch bewegbar, wobei die Wertanzeigen durch die jeweiligen Positionen der Berührungspunkte zwischen den Elementen gegeben werden.

Der Erfindung liegt dementsprechend die Aufgabe zugrunde, eine Uhr mit einer Anzeige bereitzustellen, die dem Anwender den dynamischen Charakter der Zeit vermittelt.

Diese Aufgabe wird durch eine Uhr mit den Merkmalen des Anspruchs 1 gelöst. Ausgestaltungen der Erfindung sind in den Unteransprüchen angegeben.

Danach wird eine Uhr bereitgestellt, bei der die Zeit durch das Aufeinandertreffen wenigstens zweier mit unterschiedlicher Geschwindigkeit rotierender Zeiger angezeigt wird. Eine Zeitanzeige hinsichtlich einer Zeiteinheit (z.B. Stunde, Minute oder Sekunde) erfolgt immer dann, wenn ein erster Zeiger mit einem zweiten Zeiger aufeinandertrifft. Zum Zeitpunkt des Zusammentreffens definiert die gemeinsame Zeigerstellung die aktuelle Zeit (der betrachteten Zeiteinheit) auf einem Zifferblatt. Außerhalb der Zeitpunkte und Winkel des Aufeinandertreffens ist eine sinnvolle Zeitablesung nicht möglich.

Durch eine präzise Abstimmung der Winkelgeschwindigkeiten der Zeiger wird dabei erreicht, dass der jeweilige Treffpunkt zwischen zwei Zeigern genau auf der aktuellen Winkelstellung der entsprechenden darzustellenden Zeiteinheit, z.B. Stunde, Minute, oder Sekunde, einer herkömmlichen, analogen Uhr liegt. Das Ablesen der Zeit geschieht durch das Beobachten der Bewegung und des Zusammenspiels der Zeiger.

Die zwei Zeiger, welche beim Aufeinandertreffen eine Zeiteinheit anzeigen, können Zeitzeiger und Ablesezeiger genannt werden. Diese Bezeichnung ergibt insbesondere dann Sinn, wenn mehrere Zeitzeiger und ein Ablesezeiger vorhanden sind, wobei der eine Ablesezeiger zum Ablesen der durch die Zeitzeiger jeweils angezeigte Zeiteinheit verwendet wird.

Die erfindungsgemäße Uhr vermittelt dem Anwender den dynamischen Charakter der Zeit. Zum Lesen der aktuellen Zeit muss die Bewegung der Zeiger beobachtet werden, so dass die jeweilige Winkelstellung zweier Zeiger beim Aufeinandertreffen erfasst werden kann.

Es können beliebig viele weitere Zeiteinheiten angezeigt werden durch das Aufeinandertreffen weiterer Zeigerpaare oder weiterer Zeiger mit bereits vorhandenen Zeigern.

In einer Ausgestaltung weist die Uhr einen dritten Zeiger auf, der mit einer dritten Geschwindigkeit rotiert, wobei der dritte Zeiger bei einem Aufeinandertreffen mit dem ersten Zeiger oder bei einem Aufeinandertreffen mit dem zweiten Zeiger die aktuelle Zeit bezogen auf eine weitere Zeiteinheit angibt. Beispielsweise kann vorgesehen sein, dass der zweite Zeiger bei einem Aufeinandertreffen mit dem ersten Zeiger die Stunde und der dritte Zeiger bei einem Aufeinandertreffen mit dem ersten Zeiger oder dem zweiten Zeiger die Minute anzeigt.

In einer weiteren Ausgestaltung weist die Uhr des weiteren einen vierten Zeiger auf, der mit einer vierten Geschwindigkeit rotiert, wobei der vierte Zeiger bei einem Aufeinandertreffen mit dem ersten Zeiger oder bei einem Aufeinandertreffen mit dem zweiten Zeiger oder bei einem Aufeinandertreffen mit dem drittem Zeiger die aktuelle Zeit bezogen auf eine weitere Zeiteinheit angibt. Beispielsweise kann vorgesehen sein, dass bei einem Aufeinandertreffen des vierten Zeigers mit dem ersten Zeiger oder einem der anderen Zeiger die Sekunde anzeigt wird.

Der Begriff "Zeiger" im Sinne der vorliegenden Erfindung ist weit zu verstehen. Es ist insbesondere nicht notwendig, dass ein Zeiger geradlinig verläuft oder im Wesentlichen eindimensional ausgebildet ist. In Ausführungsbeispielen weist der Zeiger eine scheibenförmige geometrische Figur beliebiger Form auf oder ist der Zeiger eine geometrische Markierung beliebiger Form auf einer scheibenförmigen, geometrischen Figur beliebiger Form. Dabei kann eine scheibenförmige Figur vorgesehen sein, die zentrisch oder exzentrisch rotiert.

Entsprechend dem weiten Verständnis des Begriffs "Zeiger" ist auch der Begriff "Aufeinandertreffen" weit zu verstehen. In Ausführungsbeispielen ist vorgesehen, dass das Aufeinandertreffen zweier Zeiger erfolgt durch ein teilweises oder vollständiges Überlagern der beiden Zeiger, durch ein teilweises oder vollständiges Umrahmen oder Verdecken eines Zeigers durch den anderen, durch ein Aufeinandertreffen der Seiten zweier Zeiger oder durch eine Kombination der oben genannten Varianten.

In einem weiteren Ausführungsbeispiel ist mindestens ein Zeiger als kreisförmige Scheibe oder als kreisförmige Aussparung in einer scheibenförmigen, geometrischen Figur, insbesondere einer kreisförmigen Scheibe ausgebildet. Insbesondere kann vorgesehen sein, dass der Ablesezeiger als kreisförmige Scheibe mit einer kreisförmigen Aussparung ausgebildet ist, insbesondere dass mindestens ein Zeitzeiger als kreisförmige Scheibe ausgebildet ist, deren Durchmesser gleich dem Durchmesser der kreisförmigen Scheibe des Ablesezeigers oder gleich dem Durchmesser der kreisförmigen Aussparung des Ablesezeigers ist.

Weiter kann vorgesehen sein, dass mindestens einer der Zeiger wie ein herkömmlicher Uhrzeiger ausgebildet ist.

Weiter wird darauf hingewiesen, dass es keineswegs notwendig ist, dass genau ein Ablesezeiger vorgesehen ist, der mehreren Zeitzeigern zugeordnet ist. In Ausführungsbeispielen kann ebenso vorgesehen sein, dass ein oder mehrere der Zeitzeiger einen separaten Ablesezeiger aufweisen. Auch kann vorgesehen sein, dass ein Zeitzeiger als Ablesezeiger für einen anderen Zeitzeiger dient.

Ablese- und Zeitzeiger können mit oder gegen den Uhrzeigersinn laufen. Des weiteren ist die erfindungsgemäße Anzeigeart prinzipiell anwendbar auf beliebige Zifferblätter. Neben den am häufigsten verwendeten Zifferblättern mit rechtslaufenden Stunden, Minuten und eventuell Sekundenzeigern mit den Umlaufzeiten 12 Stunden, 60 Minuten und 60 Sekunden können z.B. auch 24 Stunden Umlaufzeiten, linkslaufende Skalen oder gar Wochentagzeiger realisiert werden.

Die Zeiger können mechanisch ausgebildet oder als Muster auf einem elektronisch ansteuerbaren Anzeigeschirm dargestellt oder auf eine Projektionsfläche projiziert sein.

Die Erfindung wird nachfolgend unter Bezugnahme auf die Figuren der Zeichnung anhand mehrerer Ausführungsbeispiele näher erläutert. Es zeigen:
- Fig. 1 - 4: schematisch ein Ausführungsbeispiel einer erfindungsgemäßen analogen Uhrenanzeige mit insgesamt vier Zeigern, wobei in den Figuren 2 bis 4 einer der Zeiger mit jeweils einem der anderen Zeiger in Deckung ist;
- Fig. 5 - 7: schematisch ein Ausführungsbeispiel einer erfindungsgemäßen analogen Uhrenanzeige mit insgesamt drei Zeigern, wobei in den Figuren 6 und 7 jeweils einer der Zeiger mit einem der anderen Zeiger in Deckung ist;
- Fig. 8 - 10: schematᵢsch ein Ausführungsbeispiel einer erfindungsgemäßen analogen Uhrenanzeige mit drei kreisförmigen Zeigern; und
- Fig. 11: die durchlaufenen Winkel eines Ablesezeigers, eines Sekundenzeigers und eines konventionellen Sekundenzeigers in Abhängigkeit von der Zeit in einem Diagramm.

Das Ausführungsbeispiel in Fig. 1-4 weist ein herkömmliches, rechtslaufendes Zifferblatt mit einer Unterteilung in 12 Stunden, 60 Minuten und 60 Sekunden auf. Im dargestellten Beispiel sind die Zeiten 12 Uhr, 3 Uhr, 6 Uhr und 9 Uhr in an sich bekannter Weise durch die römischen Ziffern XII-III-VI-IX dargestellt. Dies ist aber nur beispielhaft zu verstehen. Es kann ein beliebiges herkömmliches Zifferblatt verwendet werden.

Neu an der Uhr und deren Anzeige sind die verwendeten Zeiger, deren Winkelgeschwindigkeiten und Zusammenwirken. Es ist ein erster Zeiger A vorgesehen, der sich in radialer Richtung über das gesamte Zifferblatt erstreckt. Es ist ein zweiter Zeiger H vorgesehen, der sich in einem inneren Bereich der Anzeige radial erstreckt. Es ist ein dritter Zeiger M vorgesehen, der sich in einem mittleren Bereich der Anzeige radial erstreckt und es ist ein vierter Zeiger S vorgesehen, der sich um einen äußeren Bereich der Anzeige radial erstreckt. Der erste Zeiger A ist der Ablesezeiger, der zweite Zeiger H ist der Stundenzeiger, der dritte Zeiger M ist der Minutenzeiger und der vierte Zeiger S ist der Sekundenzeiger.

Der Stundenzeiger H, der Minutenzeiger M und der Sekundenzeiger S sind mit gerader, linienförmiger, schwarzer Markierung auf konzentrischen, kreisförmigen Scheiben ausgebildet. Der durchsichtige Ablesezeiger A ist mit umrandender, schwarzer Markierung ausgebildet. Bei der koaxialen Anordnung befindet sich der Sekundenzeiger zu unterst, gefolgt von dem Minutenzeiger, gefolgt von dem Stundenzeiger sowie zu oberst dem Ablesezeiger.

Statt als Scheiben können die Zeiger A, H, M, S auch als herkömmliche Zeiger ausgebildet sein.

Die Funktionsweise der Uhr und der Zeitanzeige ist anhand der Figuren 2 bis 4 dargestellt. Die Figur 2 zeigt das Übereinstimmen des Ablesezeigers A mit dem Stundenzeiger H. Dabei ist zu beachten, dass beide Zeiger mit unterschiedlicher Geschwindigkeit rotieren. Beim Aufeinandertreffen der beiden Zeiger A, H kann die Zeit hinsichtlich der aktuellen Stunde abgelesen werden. Es ist erkennbar, dass die aktuelle Stunde ungefähr 8 Uhr ist. In der Figur 3 ist der Ablesezeiger A in Übereinstimmung mit dem Minutenzeiger H, wobei wiederum gilt, dass beide Zeiger A, M fortlaufend mit unterschiedlicher Geschwindigkeit rotieren. Bei dem in der Fig. 3 dargestellten Aufeinandertreffen der beiden Zeiger liegt eine Minutenzahl von 15 vor. Durch die beiden erfolgten Ablesevorgänge kann also bereits festgestellt werden, dass es 8.15 Uhr ist.

Die Fig. 4 zeigt ein Aufeinandertreffen des Ablesezeigers A mit dem Sekundenzeiger S, wobei wiederum gilt, dass beide Zeiger A, S mit unterschiedlicher Geschwindigkeit rotieren. Es kann jetzt die sekundengenaue Zeit erfasst werden, wobei zu beachten ist, dass seit dem ersten Ablesen bereits eine gewisse Zeit vergangen ist.

Um ein solches Zeitablesen zu ermöglichen, müssen die Winkelgeschwindigkeiten von Ablese- (A) und Zeitzeigern (H, M, S) jeweils in einem bestimmten Verhältnis zueinander stehen. Beispielsweise muss gewährleistet sein, dass der Ablesezeiger und der Minutenzeiger nur zu Zeitpunkten aufeinander treffen, zu denen der Minutenzeiger sich gerade auf einer Position befindet, die auf dem herkömmlichen Zifferblatt der aktuellen Minutenzahl entspricht. Dabei wird darauf hingewiesen, dass der Minutenzeiger M wie auch die anderen Zeitzeiger H, S mit Geschwindigkeiten rotieren, die nicht den herkömmlichen Winkelgeschwindigkeiten einer konventionellen Uhr entsprechen.

Bevorzugt ist dabei vorgesehen, dass das Verhältnis der Winkelgeschwindigkeiten von Ablese- und Zeitzeigern durch die nachfolgende Formel (1) gegeben ist. ${ω}_{1} = \frac{n + 1}{n} ⁢ {ω}_{2} - \frac{{ω}_{Tk}}{n}$

Dabei geben ω₁ die Winkelgeschwindigkeit des Ablesezeigers und ω₂ die Winkelgeschwindigkeit des Zeitzeigers an oder umgekehrt. Der Wert ω_{Tk} gibt die konventionelle Winkelgeschwindigkeit der betrachteten Zeiteinheit auf einer herkömmlichen Uhr an, wobei k für konventionell steht und T z.B. für Stunde, Minute und Sekunde stehen kann. Sk steht somit für die konventionelle Winkelgeschwindigkeit des Sekundenzeigers einer herkömmlichen Uhr, Mk für die der Minute und Hk für die der Stunde.

Die konventionellen Winkelgeschwindigkeiten ω_{Sk}, ω_{Mk} und ω_{Hk} für den herkömmlichen Sekunden-, Minuten und Stundenzeiger sind bei Drehrichtung im Uhrzeigersinn (und damit im mathematisch negativen Drehsinn) : ${ω}_{Sk} = - \frac{2 ⁢ π}{60} ⁢ \frac{rad}{s} \approx - 0.10472 ⁢ \frac{rad}{s}$ ${ω}_{Mk} = - \frac{2 ⁢ π}{60 ⋅ 60} ⁢ \frac{rad}{s} = - \frac{2 ⁢ π}{3600} ⁢ \frac{rad}{s} \approx - 0.00175 ⁢ \frac{rad}{s}$ ${ω}_{Hk} = - \frac{2 ⁢ π}{12 ⋅ 60 ⋅ 60} ⁢ \frac{rad}{s} = - \frac{2 ⁢ π}{43200} ⁢ \frac{rad}{s} \approx - 0.00015 ⁢ \frac{rad}{s}$

Weiter kann bei der obigen Formel (1) n eine beliebige natürliche Zahl größer gleich 1 sein und es muss gelten, dass | ω₂ | größer als | ω_{Tk} | ist.

Mit zunehmendem n nähern sich die Winkelgeschwindigkeiten von Zeitzeiger und Ablesezeiger einander an. Die Zahl n gibt dabei näherungsweise (d.h. abgesehen von dem Term ω_{Tk}/n der Gleichung (1)) die Anzahl der Umdrehungen des Zeigers mit ω₂ an, in denen der Zeiger mit ω₁ den Zeiger mit ω₂ einmal umrundet.

Zwei Beispiele sollen die Formel (1) erläutern, wobei zunächst kurz auf die SI-Einheit der Winkelgeschwindigkeit eingegangen wird. Im Internationalen Einheitensystem (SI) wird die Einheit der Winkelgeschwindigkeit als Radiant pro Sekunde (rad/s) definiert. 2πrad entsprechen einer Umdrehung, also 360°. Weiter gilt für die Winkelgeschwindigkeit: ω = 2πf = 2π/T, wobei T die Umlaufzeit und f die Frequenz ist.

In einem ersten Beispiel seien der Ablesezeiger A, der Stundenzeiger H und der Minutenzeiger M betrachtet. Die Winkelgeschwindigkeiten für diese Zeiger seien ω_{A}, ω_{H} und ω_{M}

Mit obiger Formel (1) ergibt dies mit n=1 und bei einer gewählten Winkelgeschwindigkeit des Ablesezeigers von ω_{A} = πrad/s (also 1/2 Umdrehung pro Sekunde gegen den Uhrzeigersinn) für die Winkelgeschwindigkeiten ω_{H} und ω_{M} von Stundenzeiger und Minutenzeiger: ${ω}_{H} = 2 ⁢ {ω}_{A} - {ω}_{Hk} = 2 ⁢ π ⁢ \frac{rad}{s} + \frac{2 ⁢ π}{12 ⋅ 60 ⋅ 60} ⁢ \frac{rad}{s} \approx 6.28333 ⁢ \frac{rad}{s}$ ${ω}_{M} = 2 ⁢ {ω}_{A} - {ω}_{Mk} = 2 ⁢ π ⁢ \frac{rad}{s} + \frac{2 ⁢ π}{60 ⋅ 60} ⁢ \frac{rad}{s} \approx 6.28493 ⁢ \frac{rad}{s}$

Sowohl der Stundenzeiger als auch der Minutenzeiger drehen sich somit etwas schneller als doppelt so schnell wie der gemeinsame Ablesezeiger. Dabei ist zu beachten, dass ω_{Hk} und ω_{Mk} als Winkelgeschwindigkeiten konventioneller Zeitzeiger im Uhrzeigersinn, und damit im mathematisch negativen Sinn laufen und daher negativ sind. Alternativ könnte auch ein schneller laufender Ablesezeiger gewählt werden.

Ein zweites Beispiel betrachtet eine Uhr mit Stunden und Minutenzeiger der Winkelgeschwindigkeiten ω_{H} und ω_{M}. Dem Stundenzeiger ist ein langsamer laufender Ablesezeiger mit ω_{A} = πrad/s (also 1/2 Umdrehung pro Sekunde gegen den Uhrzeigersinn) zugeordnet n sei gleich 1. In diesem Beispiel fungiert der Stundenzeiger als Ablesezeiger für den Minutenzeiger, wobei ω_{H} größer als ω_{M} ist. Es gelten dann: ${ω}_{H} = 2 ⁢ {ω}_{A} - {ω}_{Hk} = 2 ⁢ π ⁢ \frac{rad}{s} + \frac{2 ⁢ π}{12.60 ⋅ 60} ⁢ \frac{rad}{s} \approx 6.28333 ⁢ \frac{rad}{s}$ ${ω}_{M} = \frac{{ω}_{H}}{2} + \frac{{ω}_{Mk}}{2} = \left(π+\frac{π}{12.60 ⋅ 60}\right) ⁢ \frac{rad}{s} - \frac{π}{60 ⋅ 60} ⁢ \frac{rad}{s} \approx 3.14079 ⁢ \frac{rad}{s}$

In der zweiten Gleichung taucht die Winkelgeschwindigkeit des Ablesezeigers ω_{A} nicht mehr auf, da der Stundenzeiger für den Minutenzeiger als Ablesezeiger dient. Bei der zweiten Gleichung wurde in der obigen Formel (1) ω₁, gleich ω_{H} gesetzt und die Formel nach ω₂ (hier ω_{M}) aufgelöst.

Das zweite Beispiel ist ein Beispiel dafür, dass die obige Formel (1) auf unterschiedliche Weise angewendet werden kann, z.B. wenn ein Zeitzeiger gleichzeitig als Ablesezeiger für einen anderen Zeitzeiger fungiert. Es wird dann bei der erstmaligen Anwendung der obigen Formel die Winkelgeschwindigkeit des ersten Zeitzeigers berechnet. Diese Winkelgeschwindigkeit wird bei der zweiten Anwendung der Formel als die Winkelgeschwindigkeit des Ablesezeigers gesetzt und damit die Winkelgeschwindigkeit des zweiten Zeitzeigers berechnet, wobei der erste Zeitzeiger als Ablesezeiger für den zweiten Zeitzeiger dient.

Eine mögliche technische Verwirklichung der erfindungsgemäßen Uhr ist wie folgt realisiert. Die vier Zeiger A, H, M, S des Ausführungsbeispiels der Figuren 1 bis 4 werden nacheinander auf die Uhrenwellen eines Uhrwerks gesteckt. Der Antrieb der vier Uhrenwellen erfolgt über vier Schrittmotoren, welche elektronisch angesteuert werden. Die elektronische Steuerung ist mit der obigen Formel (1) so programmiert, dass die Zeitzeiger H, M, S beim Aufeinandertreffen mit dem Ablesezeiger A die aktuellen Winkeistellungen der entsprechenden Zeiteinheiten Stunde, Minute und Sekunde anzeigen.

Eine weitere Realisierung der erfindungsgemäßen Uhr kann digital erfolgen. Hierfür werden die Zeiger durch ein entsprechendes Grafikprogramm auf einem Computer erzeugt und nach der obigen Formel (1) rotiert. Die erzeugte Animation kann so auf einem Bildschirm wiedergegeben oder auf eine Projektionsfläche projiziert werden.

Die Figuren 5 bis 7 zeigen ein weiteres Ausführungsbeispiel, wobei diesmal jedoch nur ein Minutenzeiger M und ein Stundenzeiger H sowie der Ablesezeiger A vorgesehen sind. Grundsätzlich ergeben sich keine Änderungen gegenüber dem in Bezug auf die Figuren 1 bis 4 beschriebenen Ausführungsbeispiel. Die Figuren 6 und 7 geben zusammen die Zeit 10.45 Uhr an.

Die Figuren 8 bis 10 zeigen eine analoge Uhr mit drei Zeigern, die jeweils durch eine kreisförmige Scheibe realisiert sind. Die Zeiger A, H, M rotieren um eine gemeinsame Achse, die mittig in Bezug auf das Zifferblatt positioniert ist. Die gemeinsame Drehachse liegt dabei jeweils außerhalb des Zentrums der jeweiligen Scheibe A, H, M.

Eine der Scheiben A dient als Ablesezeiger, die beiden anderen Scheiben H, M dienen als Stundenzeiger und Minutenzeiger. Der Ablesezeiger besteht aus der kreisförmigen Scheibe A, die exzentrisch eine kreisförmige Aussparung X aufweist. Die kreisförmige Scheibe A weist dabei einen Durchmesser d1 und die kreisförmige Aussparung X einen Durchmesser d2 auf, wobei naturgemäß gilt, dass d2 kleiner als d1 ist.

Der Minutenzeiger besteht aus der kreisförmigen Schreibe M, die den Durchmesser d1 aufweist. Der Stundenzeiger besteht aus der kreisförmigen Scheibe H, die den Durchmesser d2 aufweist. Es sind übereinander der Minutenzeiger M, der Stundenzeiger H und der Ablesezeiger A angeordnet.

Die Figur 10 zeigt eine Ablesesituation, bei der der Ablesezeiger und der Minutenzeiger aufeinander treffen in dem Sinn, dass die beiden kreisförmigen Scheiben A, M hinsichtlich ihrer Außenabmessungen einander überdecken. Es wird die Minutenzahl 15 angezeigt.

Die Figur 9 zeigt eine Ablesesituation, bei der der Ablesezeiger und der Stundenzeiger aufeinander treffen insofern, als die innere Aussparung X des Ablesezeigers die kreisförmige Scheibe H umrandet. Es wird die stundengenaue Zeit 6 Uhr mitgeteilt, wobei sich zusammen mit der Anzeige der Figur 10 eine Zeit von 6.15 Uhr ergibt.

In einer alternativen Ausgestaltung dieses Ausführungsbeispiels kann vorgesehen sein, dass der Ablesezeiger A in zwei Ablesezeiger aufgeteilt wird, wobei eine Scheibe entsprechend dem Außenumfang der Scheibe A einen ersten Ablesezeiger bildet und eine Scheibe entsprechend der Größe der Aussparung X einen zweiten Ablesezeiger bildet. Bei dieser Variante ist jedem Zeitzeiger M, H ein Ablesezeiger zugeordnet. Beispielsweise sind beide Ablesezeiger transparent ausgebildet und ist der jeweilige Außenumfang durch einen Farbring dargestellt.

Das Ausführungsbeispiel der Figuren 8 bis 10 stellt ein Beispiel dafür dar, dass der Ablesezeiger und die Zeitzeiger nicht notwendigerweise als konventionelle Zeiger ausgebildet sein müssen, sondern eine beliebige scheibenförmige geometrische Figur aufweisen können oder als beliebige geometrische Markierung auf einer scheibenförmigen geometrischen Figur ausgebildet sein können.

In der Fig. 11 werden die von den jeweiligen Zeigern durchlaufenden Winkel in Abhängigkeit von der Zeit dargestellt. Die durchlaufenden Winkel sind beispielhaft für einen erfindungsgemäßen Ablesezeiger, einen erfindungsgemäßen Sekundenzeiger und einen konventionellen Sekundenzeiger dargestellt. Zum besseren Verständnis wird zunächst der von einem konventionellen Sekundenzeiger, der sich im Uhrzeigersinn dreht, durchlaufene Winkelbereich betrachtet. Zum Zeitpunkt Null ist naturgemäß der durchlaufene Winkel gleich Null. Ein konventioneller Sekundenzeiger durchläuft innerhalb von 60 Sekunden einen Winkelbereich von 360°. Dies bedeutet, dass er innerhalb der dargestellten Zeit von 10 Sekunden ein Sechstel des Winkelbereichs von 360°, also einen Winkelbereich von 60° durchläuft. Dies ist durch die gepunktete Linie dargestellt.

Der erfindungsgemäße Ablesezeiger (durchgezogene Linie) rotiert wesentlich schneller, und zwar durchläuft er den Winkelbereich von 360° innerhalb von zwei Sekunden. Er rotiert entgegen dem Uhrzeigersinn. Der Sekundenzeiger dreht sich noch schneller entgegen dem Uhrzeigersinn und durchläuft den Winkelbereich von 360° innerhalb von etwas weniger als einer Sekunde. Die Überschneidung von Ablesezeiger und Sekundenzeiger erfolgt auf Winkelstellungen, die mit der Winkelstellung des konventionellen Sekundenzeigers übereinstimmen. Die Schnittpunkte von Ablesezeiger und Sekundenzeiger liegen dementsprechend auf der Geraden des konventionellen Sekundenzeigers.

Die Zeitdiagramme für z.B. Stundenzeiger und Minutenzeiger können entsprechend ausgebildet sein.

## Patentansprüche

1. Uhr mit dynamischer, analoger Anzeige der Zeit aufweisend
einen mit einer ersten Geschwindigkeit rotierenden ersten Zeiger (A), und
einen mit einer zweiten Geschwindigkeit rotierenden zweiten Zeiger (H), wobei
beide Zeiger (A, H) sich um die selbe Achse drehen **dadurch gekennzeichnet, dass**
eine Zeitanzeige hinsichtlich einer Zeiteinheit nur bei einem Aufeinandertreffen beider Zeiger (A, H) erfolgt, indem die Winkelstellung des Aufeinandertreffens die aktuelle Zeit der betrachteten Zeiteinheit auf einem Zifferblatt angibt,
während außerhalb der Zeitpunkte und Winkel des Aufeinandertreffens der Zeiger (A, H) eine sinnvolle Zeitablesung nicht möglich ist.

2. Uhr nach Anspruch 1, **dadurch gekennzeichnet, dass** beliebig viele weitere Zeiteinheiten angezeigt werden durch das Aufeinandertreffen weiterer Zeigerpaare oder weiterer Zeiger mit bereits vorhandenen Zeigern.

3. Uhr nach Anspruch 1, **gekennzeichnet durch** einen dritten Zeiger (M), der mit einer dritten Geschwindigkeit rotiert, wobei der dritte Zeiger (M) bei einem Aufeinandertreffen mit dem ersten Zeiger (A) oder bei einem Aufeinandertreffen mit dem zweiten Zeiger (H) die aktuelle Zeit bezogen auf eine weitere Zeiteinheit angibt.

4. Uhr nach Anspruch 3, **dadurch gekennzeichnet, dass** der zweite Zeiger (H) bei einem Aufeinandertreffen mit dem ersten Zeiger (A) die Stunde und der dritte Zeiger (M) bei einem Aufeinandertreffen mit dem ersten Zeiger (A) oder dem zweiten Zeiger (H) die Minute anzeigt.

5. Uhr nach einem der vorangehenden Ansprüche, **dadurch gekennzeichnet, dass** mindestens einer der Zeiger (A) ein Ablesezeiger und mindestens ein weiterer Zeiger (H, M, S) ein Zeitzeiger sind.

6. Uhr nach Anspruch 5, **dadurch gekennzeichnet, dass** mindestens drei Zeiger vorgesehen sind, von denen genau einer ein Ablesezeiger (A) ist und der Ablesezeiger (A) mit jedem Zeitzeiger (H, M, S) zur Anzeige der Zeit hinsichtlich einer Zeiteinheit aufeinandertrifft.

7. Uhr nach Anspruch 5 oder 6, **dadurch gekennzeichnet, dass** mindestens ein Ablesezeiger (A) mit oder gegen den Uhrzeigersinn läuft.

8. Uhr nach einem der vorangehenden Ansprüche, **dadurch gekennzeichnet, dass** die Winkelgeschwindigkeiten zweier Zeiger (A, H, M, S), die eine Zeitanzeige hinsichtlich einer Zeiteinheit bereitstellen, folgende Formel befolgen, ${ω}_{1} = \frac{n + 1}{n} ⁢ {ω}_{2} - \frac{{ω}_{Tk}}{n} ,$
wobei ω₁ die Winkelgeschwindigkeit des einen Zeigers (A) und ω₂ die Winkelgeschwindigkeit des anderen Zeigers (H, M, S) angibt oder umgekehrt, der Wert ω_{Tk} die konventionelle Winkelgeschwindigkeit der betrachteten Zeiteinheit angibt, n eine beliebige natürliche Zahl größer gleich 1 ist und gilt, dass der Betrag von ω₂ größer als der Betrag von ω_{Tk} ist.

9. Uhr nach einem der vorangehenden Ansprüche, **dadurch gekennzeichnet, dass** das Aufeinandertreffen des einen Zeigers (A) mit einem weiteren Zeiger (H, M, S) erfolgt
a) durch ein teilweises oder vollständiges Überlagern der beiden Zeiger (A, H, M, S),
b) durch ein teilweises oder vollständiges Umrahmen eines Zeigers durch den anderen (A, H, M, S),
c) durch ein Aufeinandertreffen der Seiten zweier Zeiger (A, H, M, S) oder
d) durch eine Kombination der drei oben genannten Varianten.

10. Uhr nach einem der vorangehenden Ansprüche, **dadurch gekennzeichnet, dass** mindestens ein Zeiger (A, H, M, S) eine scheibenförmige geometrische Figur beliebiger Form aufweist.

11. Uhr nach einem der Ansprüche 1 bis 9, **dadurch gekennzeichnet, dass** mindestens ein Zeiger (A, H, M, S) eine geometrische Markierung oder Aussparung beliebiger Form auf einer scheibenförmigen, geometrischen Figur beliebiger Form ist.

12. Uhr nach einem der vorangehenden Ansprüche, **dadurch gekennzeichnet, dass** das Aufeinandertreffen zweier Zeiger (A, H, M, S) durch ein präzises Umrahmen oder Verdecken eines der Zeiger durch den anderen Zeiger erfolgt.

13. Uhr nach einem der vorangehenden Ansprüche, **dadurch gekennzeichnet, dass** der erste Zeiger (A) eine geometrische Markierung oder Figur mindestens eines weiteren Zeigers (H, M, S) durch eine entsprechende Markierung, Form oder Aussparung auf einer sonst durchsichtigen, konzentrischen oder exzentrischen Scheibe beliebiger Geometrie wiedergibt und das Aufeinandertreffen der Zeiger durch ein präzises Umrahmen oder Verdecken eines der Zeiger erfolgt.

14. Uhr nach einem der vorangehenden Ansprüche, **dadurch gekennzeichnet, dass** mindestens einer der Zeiger (A, H, M, S) eine zusätzliche geometrische Markierung, Aussparung oder Form zum Rand hin aufweist, welche die Ablesegenauigkeit erhöht.

## Claims

1. A timepiece with dynamic, analogue display of the time, including a first hand (A) rotating at a first speed, and a second hand (H) rotating at a second speed, wherein both hands (A, H) rotate about the same axis,
**characterized in that**
a display of time in terms of a time unit is only effected when the two hands (A, H) coincide, **in that** the angular position of the coincidence indicates the current time of the time unit viewed on a dial, while outside the times and angles of the coincidence of the hands (A, H) an appropriate reading of time is not possible.

2. The timepiece according to claim 1, **characterized in that** any number of further time units are displayed by the coincidence of further pairs of hands or further hands with already existing hands.

3. The timepiece according to claim 1, **characterized by** a third hand (M) which rotates at a third speed, wherein the third hand (M) indicates the current time based on a further time unit, when it coincides with the first hand (A) or when it coincides with the second hand (H).

4. The timepiece according to claim 3, **characterized in that** the second hand (H) indicates the hour when it coincides with the first hand (A), and the third hand (M) indicates the minute when it coincides with the first hand (A) or with the second hand (H).

5. The timepiece according to any of the preceding claims, **characterized in that** at least one of the hands (A) is a reading hand and at least one further hand (H, M, S) is a time hand.

6. The timepiece according to claim 5, **characterized in that** at least three hands are provided, of which exactly one is a reading hand (A), and the reading hand (A) coincides with each time hand (H, M, S) to indicate the time in terms of a time unit.

7. The timepiece according to claim 5 or 6, **characterized in that** at least one reading hand (A) runs in clockwise or counterclockwise direction.

8. The timepiece according to any of the preceding claims, **characterized in that** the angular velocities of two hands (A, H, M, S), which provide a display of time in terms of a time unit, satisfy the following formula: ${ω}_{1} = \frac{n + 1}{n} ⁢ {ω}_{2} - \frac{{ω}_{Tk}}{n} ,$
wherein ω₁ indicates the angular velocity of the one hand (A), and ω₂ indicates the angular velocity of the other hand (H, M, S), or vice versa, the value ω_{Tk} indicates the conventional angular velocity of the time unit viewed, n is any natural number ≥ 1, and it applies that the amount of ω₂ is greater than the amount of ω_{Tk}.

9. The timepiece according to any of the preceding claims, **characterized in that** the coincidence of the one hand (A) with a further hand (H, M, S) is effected
a) by partial or complete overlapping of the two hands (A, H, M, S),
b) by partial or complete framing of one hand by the other hand (A, H, M, S),
c) by a coincidence of the sides of two hands (A, H, M, S), or
d) by a combination of the three variants mentioned above.

10. The timepiece according to any of the preceding claims, **characterized in that** at least one hand (A, H, M, S) has a disk-shaped geometric figure of any shape.

11. The timepiece according to any of claims 1 to 9, **characterized in that** at least one hand (A, H, M, S) is a geometric mark or recess of any shape on a disk-shaped, geometric figure of any shape.

12. The timepiece according to any of the preceding claims, **characterized in that** the coincidence of two hands (A, H, M, S) is affected by a precise framing or concealing of one of the hands by the other hand.

13. The timepiece according to any of the preceding claims, **characterized in that** the first hand (A) reproduces a geometric mark or figure of at least one further hand (H, M, S) by a corresponding mark, shape or recess on an otherwise transparent, concentric or eccentric disk of any geometry, and the coincidence of the hands is effected by a precise framing or concealing of one of the hands.

14. The timepiece according to any of the preceding claims, **characterized in that** at least one of the hands (A, H, M, S) has an additional geometric mark, recess or shape towards the edge, which increases the reading accuracy.

## Revendications

1. Horloge avec affichage analogique dynamique du temps, présentant une première aiguille (A) tournant avec une première vitesse, et
une deuxième aiguille (H) tournant avec une deuxième vitesse, les deux aiguilles (A, H) tournant autour du même axe, **caractérisée en ce que**
un affichage de l'heure par rapport à une unité temporelle, ne s'effectue que lorsque les deux aiguilles (A, H) se superposent, la position angulaire de superposition indiquant l'heure actuelle de l'unité temporelle considérée sur un cadran,
alors qu'en dehors des moments et des angles de superposition des aiguilles (A, H), une lecture raisonnable de l'heure n'est pas possible.

2. Horloge selon la revendication 1, **caractérisée en ce que** de nombreuses autres unités temporelles sont affichées à volonté par la superposition d'autres paires d'aiguilles ou d'autres aiguilles avec des aiguilles déjà présentes.

3. Horloge selon la revendication 1, **caractérisée par** une troisième aiguille (M) qui tourne avec une troisième vitesse, la troisième aiguille (M) indiquant, lors d'une superposition avec la première aiguille (A) ou lors d'une superposition avec la deuxième aiguille (H), l'heure actuelle par rapport à une autre unité temporelle.

4. Horloge selon la revendication 3, **caractérisée en ce que** la deuxième aiguille (H), lors d'une superposition avec la première aiguille (A), indique les heures et la troisième aiguille (M) lors d'une superposition avec la première aiguille (A) ou avec la deuxième aiguille (H), indique les minutes.

5. Horloge selon l'une des revendications précédentes, **caractérisée en ce qu'**au moins l'une des aiguilles (A) est une aiguille de lecture et au moins une autre aiguille (H, M, S) est une aiguille indiquant l'heure.

6. Horloge selon la revendication 5, **caractérisée en ce qu'**au moins trois aiguilles sont prévues, parmi lesquelles exactement l'une est une aiguille de lecture (A) et
l'aiguille de lecture (A) se superpose à chaque aiguille indiquant l'heure (H, M, S) pour l'affichage de l'heure par rapport à une unité temporelle.

7. Horloge selon la revendication 5 ou 6, **caractérisée en ce qu'**au moins une aiguille de lecture (A) tourne dans le sens des aiguilles d'une montre ou dans le sens contraire des aiguilles d'une montre.

8. Horloge selon l'une des revendications précédentes, **caractérisée en ce que** les vitesses angulaires de deux aiguilles (A, H, M, S) qui assurent un affichage de l'heure par rapport à une unité temporelle, correspondent à la formule suivante ${ω}_{1} = \frac{n + 1}{n} ⁢ {ω}_{2} - \frac{{ω}_{Tk}}{n}$
dans laquelle ω₁ est la vitesse angulaire d'une aiguille (A) et ω₂ est la vitesse angulaire de l'autre aiguille (H, M, S) ou inversement, la valeur ω_{Tk} est la vitesse angulaire conventionnelle de l'unité temporelle considérée, n est un nombre naturel quelconque supérieur ou égal à 1, sachant que la valeur de ω₂ est supérieure à la valeur de ω_{Tk}.

9. Horloge selon l'une des revendications précédentes, **caractérisée en ce que** la superposition d'une aiguille (A) avec une autre aiguille (H, M, S) s'effectue
a) par une superposition partielle ou complète des deux aiguilles (A, H, M, S),
b) par un encadrement partiel ou complet d'une aiguille par l'autre (A, H, M, S),
c) par une superposition des côtés de deux aiguilles (A, H, M, S) ou
d) par une combinaison des trois variantes ci-dessus.

10. Horloge selon l'une des revendications précédentes, **caractérisée en ce qu'**au moins une aiguille (A, H, M, S) présente une configuration géométrique en disque de forme quelconque.

11. Horloge selon l'une des revendications 1 à 9, **caractérisée en ce qu'**au moins une aiguille (A, H, M, S) présente un marquage géométrique ou un évidement de forme quelconque sur une configuration géométrique en disque de forme quelconque.

12. Horloge selon l'une des revendications précédentes, **caractérisée en ce que** la superposition de deux aiguilles (A, H, M, S) s'effectue par un encadrement ou un recouvrement précis de l'une des aiguilles par l'autre aiguille.

13. Horloge selon l'une des revendications précédentes, **caractérisée en ce que** la première aiguille (A) restitue un marquage ou une configuration géométrique d'au moins une autre aiguille (H, M, S) par un marquage, une forme ou un évidement correspondant(e) sur un disque par ailleurs transparent, concentrique ou excentrique de géométrie quelconque et la superposition des aiguilles s'effectue par un encadrement ou un recouvrement précis de l'une des aiguilles.

14. Horloge selon l'une des revendications précédentes, **caractérisée en ce qu'**au moins l'une des aiguilles (A, H, M, S) présente un marquage géométrique, un évidement ou une forme supplémentaire, en direction du bord, qui augmente la précision de lecture.
